# EUROPÄISCHE PATENTSCHRIFT

(11) **EP 2 618 712 B1**
(45) Veröffentlichungstag und Bekanntmachung des Hinweises auf die Patenterteilung: **11.09.2019**
(21) Anmeldenummer: 11757289.1
(22) Anmeldetag: 13.09.2011
(51) Int. Cl.: A47L 15/00, A47L 15/42, A47L 15/48

(54) **GESCHIRRSPÜLMASCHINE, INSBESONDERE HAUSHALTSGESCHIRRSPÜLMASCHINE**
DISHWASHER, IN PARTICULAR DOMESTIC DISHWASHER
LAVE-VAISSELLE, EN PARTICULIER LAVE-VAISSELLE MÉNAGER

(30) Priorität: 22.09.2010 DE 102010041215
(43) Veröffentlichungstag der Anmeldung: 31.07.2013
(73) Patentinhaber: BSH Hausgeräte GmbH, 81739 München (DE)
(72) Erfinder: JERG, Helmut, 89537 Giengen (DE); RIEGER, Roland, 73492 Rainau (DE); ROSENBAUER, Michael, Georg, 86756 Reimlingen (DE); WACHINGER, Thomas, 85250 Altomünster (DE)
(86) Internationale Anmeldenummer: PCT/EP2011/065829
(87) Internationale Veröffentlichungsnummer: WO 2012/038301

(56) Entgegenhaltungen:
- EP-A1- 1 445 367
- EP-A2- 0 262 451
- WO-A1-2005/018410
- WO-A1-2007/021137

## Beschreibung

Die Erfindung betrifft eine Geschirrspülmaschine, insbesondere Haushaltsgeschirrspülmaschine, nach dem Oberbegriff des Patentanspruches 1 sowie ein Verfahren zum Betreiben einer solchen Geschirrspülmaschine nach dem Patentanspruch 13.

In Geschirrspülmaschinen kann die Entkeimung bzw. Sterilisation von Spülflüssigkeit oder Spülgut durch chemische Verfahren, etwa einer Chlor- oder Ozonbehandlung, erfolgen. Alternativ kann die Entkeimung/Sterilisation ohne zusätzliche Substanzen durch UV-Bestrahlung des Spülgutes bzw. der Spülflüssigkeit innerhalb des Spülraums erfolgen.

Aus der WO 2007/021137/A1 ist eine Geschirrspülmaschine bekannt, bei der UV-Strahlungselemente unter anderem im Spülbehälter oder im Pumpentopf vorgesehen sind, um die umgewälzte Spülflüssigkeit und/oder das Spülgut zu bestrahlen.

Die Anordnung der UV-Strahlungselemente erfordert umfangreiche bauliche Anpassungen des Spülbehälters sowie des Pumpentopfes. Bei einem technischen Defekt eines UV-Strahlungselementes gestaltet sich zusätzlich die Demontage aus dem Spülbehälter oder dem Pumpentopf montagetechnisch aufwändig. Zudem sind die UV-Strahlen nur in sehr geringer Wasser-Eindringtiefe sowie nur bei ausreichend großer Bestrahlungsdauer wirksam, wodurch die Effizienz bei der Sterilisation insgesamt beeinträchtigt wird.

Die WO 2005/018410 A1 beschäftigt sich lediglich mit einem Verfahren zum Betreiben eines Geräts mit wenigstens einem Teilprogrammschritt "Trocknen", in dem Luft aus einem Behandlungsraum und/oder aus Umgebungsluft durch eine Sorptionskolonne und in den Behandlungsraum geleitet wird. Die Sorptionskolonne enthält reversibel dehydrierbares Material und entzieht der Luft während des Durchleitens Feuchtigkeit.

Bei der EP 0 262 451 A2 ist ein Verfahren zum Trocknen und Sterilisieren von Gut in einem Trocken- und Sterilisationsschrank im Krankenhausbereich angegeben, wobei sowohl die Trocknung als auch die Sterilisation von Gewebe im gleichen Behandlungsraum in stehendem oder in hängendem, in mechanisch unbewegtem Zustand durchgeführt und die Sterilisation unmittelbar im Anschluss an die Trocknung vorgenommen wird. Der Luftstrom wird in einem inneren und in einem äußeren Kreislauf geführt. Durch ein Kondensations- und Kühlaggregat stehen beide Systeme miteinander energiemäßig in Kontakt. Die Kondensation wird mittels des Kondensations- und Kühlaggregats nach Ende der Trocknung eingestellt. Nach der Sterilisation wird das Kondensations- und Kühlaggregat abgekühlt.

Die Aufgabe der Erfindung besteht darin, eine Geschirrspülmaschine bereitzustellen, bei der mit einfachen Mitteln eine wirksame Entkeimung bzw. Sterilisation des Spülgutes erzielt werden kann.

Die Aufgabe ist durch die Merkmale des Patentanspruches 1 oder des Patentanspruches 13 gelöst. Bevorzugte Weiterbildungen der Erfindung sind in den Unteransprüchen offenbart.

Gemäß dem kennzeichnenden Teil des Patentanspruches 1 weist die Geschirrspülmaschine eine Sterilisationseinheit auf, mit der zur Sterilisation des im Spülraum angeordneten Spülguts heiße und trockene Luft in den Spülraum eingeleitet wird. Erfindungsgemäß erfolgt daher die Entkeimung/Sterilisation nicht durch UV-Bestrahlung, sondern vielmehr durch eine Heißluftsterilisation, bei der durch Luftzuführung von außen das Spülgut mit heißer und trockener Luft für eine ausreichend lange Behandlungsdauer auf das Spülgut einwirkt. Der Zelltod der Bakterien/Viren durch die trockene Luft beruht auf der Denaturierung von Proteinen. Dies ist hauptsächlich ein oxydativer Prozess.

Bevorzugt ist es, wenn der Sterilisationsvorgang einem Spülgang oder zumindest einem Teilspülgang eines gewählten Geschirrspülprogramms zeitlich überlagert ist. Der Sterilisationsvorgang erfolgt somit parallel zum Spülgang, so dass sich die Gesamtbetriebsdauer zur Reinigung des Spülgutes insgesamt nicht verlängert. Bevorzugt wird die Heißluftsterilisation während eines Teilprogrammschrittes des Spülgangs durchgeführt, und zwar insbesondere während eines Teilprogrammschrittes ohne Flüssigkeitseinsatz. Hierfür eignet sich insbesondere der, den Spülgang abschließenden Trocknungsschritt. Dadurch ist in vorteilhafter Weise erreicht, dass bei erstmalig im Trocknungsschritt durchgeführter Sterilisation das sterilisierte Spülgut nicht durch einen folgenden Teilprogrammschritt mit Flüssigkeitseinsatz gegebenenfalls wieder verunreinigt wird.

Um einen ausreichend effizienten Sterilisationserfolg zu erzielen, hat es sich als besonders günstig erwiesen, wenn die zur Sterilisation in den Spülraum eingeleitete Heißluft insbesondere eine Luftfeuchte von weniger als 20% und eine Temperatur im Bereich zwischen 60°C und 80°C, insbesondere zwischen 70°C und 80°C, aufweist. Der Sterilisationsvorgang kann bevorzugt während der gesamten Zeitdauer des Trocknungsschrittes erfolgen.

Die Sterilisationseinheit kann in einer einfachen Ausführungsform vorzugsweise ein Heißluftgebläse aufweisen, das außerhalb des Spülraumes der Geschirrspülmaschine angeordnet und strömungstechnisch über einen Lufteinlass mit dem Spülraum der Geschirrspülmaschine verbunden ist. Mit dem Heißluftgebläse kann ausreichend trockene Luft, gegebenenfalls Umgebungsluft, angesaugt werden und mittels eines Heizelementes erwärmt werden. Die so erzeugte trockene und heiße Luft kann dann insbesondere bei Durchführung des Trocknungsschrittes des jeweiligen Spülgangs in den Spülraum eingeleitet werden. Durch die Einleitung der trockenen heißen Luft ergibt sich im Spülraum ein Luftgemisch, das in Vergleich zu einer während einer herkömmlichen Kondensationstrocknung sich ergebenden Luft eine wesentlich reduziertere Luftfeuchte sowie eine stark erhöhte Lufttemperatur aufweist, wodurch der Sterilisationsvorgang unterstützt wird. Zur weiteren Unterstützung des Sterilisationsvorgangs ist es von Vorteil, wenn zusätzlich eine Luftauslassleitung in den Spülraum mündet. In diesem Fall kann einerseits die trockene und heiße Luft eingeleitet werden, während gleichzeitig die feuchte Luft aus dem Spülraum geführt werden kann. Auf diese Weise wird die Luftfeuchte des sich im Spülraum einstellenden Luftgemisches weiter reduziert und entsprechend die Sterilisationswirkung verbessert.

Wie oben beschrieben ist, kann in einer bevorzugten Ausführungsform einerseits die trockene und heiße Luft durch eine Zuleitung in den Spülraum eingeleitet werden, während gleichzeitig durch eine Auslassleitung die noch feuchte Spülraum-Luft aus dem Spülraum ausgeleitet wird. Prozesstechnisch besonders von Vorteil kann es insbesondere sein, wenn die Sterilisationseinheit zusammen mit der Zuleitung, dem Spülraum sowie der Auslassleitung einen geschlossenen Luftkreislauf bildet. Im Trocknungsschritt wird daher zunächst feuchte Luft aus dem Spülraum über die Auslassleitung in die Sterilisationseinheit geführt. Die Sterilisationseinheit weist eine Trocknungseinrichtung auf, die der Spülraum-Luft die Feuchtigkeit entzieht. Mittels des oben genannten Heißluftgebläses kann dann die so erzeugte trockene Luft erhitzt und in den Spülraum zurückgeführt werden.

Die Trocknungseinrichtung kann beispielhaft eine Sorptionskolonne mit einem reversibel dehydrierbaren Material sein, das zur Durchführung der Sterilisation der feuchten Spülraum-Luft Wasser entzieht und dieses in einem Absorptionsvorgang im Sorptionsmaterial der Sorptionskolonne speichert. Das im Trocknungsmittel gespeicherte Wasser kann in einem in vorteilhafter Weise als separater Sterilisationsvorgang erfolgenden Regenerationsvorgang bei einer Desorption wieder freigesetzt werden, bei der unter Erhitzung des Trocknungsmittels die gespeicherte Wassermenge als Wasserdampf freigesetzt und über die Zuleitung in den Spülraum rückgeführt wird.

Zur Durchführung des erfindungsgemäßen Sterilisationsvorganges muss unter zusätzlichem Energieaufwand die trockene und heiße Luft erzeugt werden. Zur Energieeinsparung ist es daher von Vorteil, wenn die elektronische Kontrolleinrichtung, insbesondere Steuer- und/oder Regeleinrichtung, der Geschirrspülmaschine anhand vorgegebener Kriterien auswertet, ob der Spülgang in einer energiesparenden ersten Betriebsart ohne Sterilisation oder in einer energieaufwändigen zweiten Betriebsart mit der Sterilisation des Spülgutes durchgeführt werden soll. Bevorzugt ist der Regeleinrichtung ein benutzerseitig betätigbarer Umschalter zugeordnet, bei dessen Betätigung die Steuereinrichtung zwischen der ersten und der zweiten Betriebsart umschaltet. Dadurch erfolgt die Sterilisation nur auf ausdrücklichen benutzerseitigen Wunsch.

Wie oben erwähnt, kann die Trocknungseinrichtung der Sterilisationseinheit zweckmäßigerweise eine Sorptionskolonne mit reversibel dehydrierbarem Material sein. Das Material kann zweckmäßig so ausgelegt sein, dass bei der Absorption eine ausreichend große Absorptionswärme generiert wird, die zumindest teilweise zur Erhitzung der in den Spülraum weitergeleiteten, nunmehr getrockneten Luft dienen kann.

Alternativ und/oder zusätzlich zur Nutzung der Absorbtionswärme kann auch das bereits erwähnte Heizelement zugeschaltet werden, um die getrocknete Luft ausreichend zu erwärmen.

Verfahrenstechnisch besonders bevorzugt ist es hierbei, wenn das Heizelement sowohl während des Sterilisationsvorganges als auch in Doppelfunktion während des bereits genannten Regenerationsvorganges eingesetzt werden kann. Hierfür kann das Heizelement in einer Verbindungsleitung zwischen dem Spülraum und der Trocknungseinrichtung geschaltet sein. Zur Durchführung des Regenerationsvorganges bzw. der Desorption kann die, in die Trocknungseinrichtung einströmende Luft vom Heizelement erwärmt werden. Die so erzeugte Heißluft wärmt nachfolgend das reversibel hydrierbare Trocknungsmittel, wodurch die Desorption gestartet wird.

Damit der Sterilisationsvorgang bei vorgegebenen Betriebsparametern durchführbar ist, kann die Kontrolleinrichtung, insbesondere Steuer- und/oder Regeleinrichtung das Heizelement, gegebenenfalls vorteilhaft in einer Steuerung und/oder in einer Regelung, so einstellen oder so beeinflussen, dass sich die vorgegebene Heißlufttemperatur ergibt. Bevorzugt ist es hierbei, wenn das Heizelement während der Sterilisation mit einer, im Vergleich zum Regenerationsvorgang reduzierten Leistung und/oder getaktet angesteuert wird.

Die vorstehend erläuterten und/oder in den Unteransprüchen wiedergegebenen vorteilhaften Aus- und Weiterbildungen der Erfindung können dabei - außer z. B. in den Fällen eindeutiger Abhängigkeiten oder unvereinbarer Alternativen - einzeln oder aber auch in beliebiger Kombination miteinander zur Anwendung kommen.

Die Erfindung und ihre vorteilhaften Aus- und Weiterbildungen sowie deren Vorteile werden nachfolgend anhand von Zeichnungen näher erläutert.

Es zeigen, jeweils in einer schematischen Prinzipskizze:
- Fig. 1: in einem Blockdiagramm eine Geschirrspülmaschine zur Durchführung der erfindungsgemäßen Heißluftsterilisation; und
- Fig. 2: ein Temperatur-Zeit-Diagramm zur Veranschaulichung eines Spülganges, der in einer energiesparenden ersten Betriebsart ohne Sterilisation erfolgt, und eines Spülganges, der in einer energieaufwändigen zweiten Betriebsart mit der erfindungsgemäßen Sterilisation des Spülguts erfolgt.

In der Fig. 1 ist grob schematisch eine Geschirrspülmaschine mit einem Spülbehälter 1 gezeigt, in dem nicht dargestelltes, zu reinigendes Spülgut in Geschirrkörben 3, 5 angeordnet werden kann. Im gezeigten Spülbehälter 1 sind beispielhaft zwei in unterschiedlichen Sprühebenen vorgesehene, insbesondere rotierbar gelagerte Sprüharme 7, 9 angeordnet, über die das zu reinigende Spülgut mit Spülflüssigkeit beaufschlagt wird. Im Spülbehälterboden ist ein Pumpentopf 11 mit einer Umwälzpumpe 13 vorgesehen, die über Zuleitungen 14, 15 strömungstechnisch mit den Sprüharmen 7, 9 verbunden ist. Der Pumpentopf 11 ist außerdem über Anschlussstutzen mit einer mit dem Wasserversorgungsnetz gekoppelten Frischwasser-Zuleitung 16 sowie mit einer Ablaufleitung 17 in Verbindung, in der eine Laugenpumpe 18 zum Abpumpen der Flüssigkeit aus dem Spülbehälter 1 angeordnet ist.

Der Spülbehälter 1 weist in seinem oberen Bereich eine Auslassöffnung 19 auf, die über eine Verbindungsleitung 21 mit einer Sorptionskolonne 22 einer Sterilisationseinheit 20 verbunden ist, deren Funktionsweise später beschrieben ist. In der Verbindungsleitung 21 zur Sorptionskolonne 22 ist ein Luftgebläse 23 sowie ein Heizelement 24 geschaltet. Die Sorptionskolonne 22 enthält als Trocknungsmittel ein reversibel dehydrierbares Material, wie z. B. Zeolith, mit dem in einem später beschriebenen Trocknungsschritt T des Spülgangs die feuchte Spülraum-Luft getrocknet wird. Hierzu wird ein mit hoher Feuchtigkeit beladener Luftstrom mittels des Luftgebläses 23 vom Spülraum durch die Sorptionskolonne 22 geleitet. Das in der Sorptionskolonne 22 vorgesehene Zeolith nimmt die Feuchtigkeit der Luft auf und führt die somit getrocknete Luft wieder in den Spülraum zurück.

Die während des Trocknungsschrittes T im Zeolith gespeicherte Wassermenge m kann in einem Regenerationsvorgang, das heißt bei einer Desorption, durch Aufheizen des Trocknungsmittels der Sorptionskolonne 22 wieder freigegeben werden. Hierzu wird mittels des Gebläses 23 ein vom Heizelement 24 auf sehr hohe Temperaturen erhitzter Luftstrom durch die Sorptionskolonne 22 geleitet. Mit dem Heißluftstrom wird das im Zeolith gespeicherte Wasser als heißer Wasserdampf freigesetzt und über den Lufteinlass 27 wieder in den Spülbehälter 1 zurückgeführt.

Im Ausführungsbeispiel der Fig. 1 führt die Sterilisationseinheit 20 die Heißluftsterilisation zeitgleich mit dem Trocknungsschritt T des Spülganges aus. Im Trocknungsschritt T des Spülgangs wird zunächst feuchte Spülraum-Luft mittels des Gebläses 23 über die Verbindungsleitung 21 in die Sorptionskolonne 22 geleitet. Das darin enthaltene Zeolith entzieht, wie bereits oben erwähnt, der Spülraum-Luft die Feuchtigkeit, wodurch Absorptionswärme frei wird. Mittels der freiwerdenden Absorptionswärme wird der aus der Sorptionskolonne 22 austretende Luftstrom erwärmt, wodurch nicht nur vergleichsweise trockene Luft, sondern auch heiße Luft wieder in den Spülbehälter 1 zurückgeführt wird. Die Sorptionskolonne 22 ist derart ausgelegt, dass die in den Spülraum rückgeführte getrocknete und heiße Luft eine Luftfeuchte im Bereich von weniger als 20% und mit einer Temperatur zwischen 60°C und 80°C aufweist.

Gegebenenfalls kann die bei der Trocknung I freiwerdende Absorptionswärme nicht ausreichen, um die erforderliche Sterilisationstemperatur im Bereich zwischen 60°C und 80°C zu erzielen. In diesem Fall kann bei Durchführung der Sterilisation zusätzlich das Heizelement 24 aktiviert werden, um die erforderliche Sterilisationstemperatur zu erhalten. Eine Kontrolleinrichtung 25, insbesondere Steuer- und/oder Kontrolleinrichtung, die vorzugsweise der Einstellung der Teilprogrammschritte eines gewählten Geschirrspülprogramms dient, kann das Heizelement 24 im Sterilisationsvorgang mit im Vergleich zum Regenerationsvorgang reduzierter Leistung und/oder getaktet ansteuern, da im Vergleich zur Desorption wesentlich weniger Wärmeerzeugung durch das Heizelement 24 erforderlich ist.

In der Fig. 2 ist ein zeitlicher Programmablauf mit den einzelnen Teilprogrammschritten eines Spülgangs, nämlich Vorspülen V, Reinigen R, Zwischenspülen Z, Klarspülen K sowie Trocknen T, veranschaulicht. Der in der Fig. 2 mit durchgezogener Linie gezeigte Spülgang wird in einer energiesparenden ersten Betriebsart I ohne Sterilisation durchgeführt. Zudem ist in der Fig. 2 der in einer zweiten, energieaufwändigen Betriebsart II durchgeführte Spülgang gezeigt, der mit Ausnahme des in gestrichelter Linie dargestellten Trocknungsschrittes T gezeigt identisch mit der ersten Betriebsart I ist.

Wie aus der Fig. 2 hervorgeht, findet der Regenerationsvorgang in der Sorptionskolonne 22 im Zeitintervall Δt_{R} statt. Der Regenerationsvorgang Δt_{R} startet gemäß der Fig. 2 zu Beginn des Reinigungsschrittes R zum Zeitpunkt t₀. Im Regenerationsvorgang Δt_{R} wird die im Trocknungsmittel gespeicherte Wassermenge m als Wasserdampf in den Spülbehälter 1 rückgeführt. Diese Wassermenge wurde im Trocknungsschritt T des vorangegangenen Spülgangs während eines Absorptionsvorganges Δt_{A} der zu trocknenden, mit Feuchtigkeit beladenen Spülraum-Luft entzogen. Wie aus der Fig. 2 hervorgeht, erfolgt in einer Aufheizphase Δt_{H} die Erwärmung der Spülflüssigkeit mit Hilfe einer in der Fig. 1 gezeigten Wasserheizung 28 sowie mit Hilfe des während des Regenerationsvorganges freigesetzten Wasserdampfes. Die Temperatur der Spülflüssigkeit wird dabei bis in eine Größenordnung von etwa 60°C aufgeheizt. Im Laufe des Reinigungsschrittes R, des Zwischenspülschrittes Z sowie des Klarspülschrittes K reduziert sich die Temperatur im Spülraum. Im anschließenden Trocknungsschritt T steigt dann die Mischtemperatur im Spülraum wieder an, und zwar unter anderem aufgrund der bei der Absorption freiwerdenden Absorptionswärme.

Wie aus der Fig. 1 weiter hervorgeht, ist die Steuereinrichtung 25 in Signalverbindung mit einem Umschalter 26, der benutzerseitig manuell betätigbar ist. Bei Betätigung des Umschalters 26 kann der Benutzer von der oben anhand der Fig. 2 beschriebenen ersten, energiesparenden Betriebsart I auf eine im Folgenden beschriebene zweite Betriebsart II umschalten, in der im Trocknungsschritt T die Heißluftsterilisation erfolgt.

Wenn benutzerseitig die zweite Betriebsart II ausgewählt ist, wird während des Trocknungsschrittes T die vom Spülraum in die Sorptionskolonne 22 geförderte, mit Feuchtigkeit beladene Kühlraum-Luft zusätzlich mit dem Heizelement 24 erwärmt. Die hierbei eingebrachte Heizleistung ist so bemessen, dass sie weit unterhalb einer Aktivierungstemperatur zur Aktivierung einer Desorption in der Sorptionskolonne 22 ist. Die mittels des Heizelements 24 vorgewärmte, mit Feuchtigkeit beladene Spülraum-Luft wird in der Sorptionskolonne 22 dehydriert, und zwar unter weiterer Aufheizung des Luftstromes aufgrund der entstehenden Absorptionswärme. Dadurch wird über den Lufteinlass 27 ein getrockneter Luftstrom in den Spülraum rückgeführt, dessen Temperatur im Vergleich zum Trocknungsschritt T der ersten Betriebsart I wesentlich erhöht ist. Wie aus der Fig. 2 hervorgeht, ist somit die sich im Trocknungsschritt T ergebende Spülraumtemperatur so erhöht, dass sich eine effektive Heißluftsterilisation des Spülgutes einstellen kann.

### BEZUGSZEICHENLISTE

- 1: Spülbehälter
- 3, 5: Geschirrkörbe
- 7, 9: Sprüharme
- 11: Pumpentopf
- 13: Umwälzpumpe
- 14, 15: Zuleitungen
- 16: Frischwasser-Zuleitung
- 17: Ablaufleitung
- 18: Laugenpumpe
- 19: Auslassöffnung
- 20: Sterilisationseinheit
- 21: Verbindungsleitung
- 22: Trocknungseinrichtung
- 23: Luftgebläse
- 24: Heizelement
- 25: Steuereinrichtung
- 26: Umschalter
- 27: Lufteinlass
- 28: Wasserheizung
- V, R, Z, K, T: Teilprogrammschritte
- Δt_{R}: Regenerationsvorgang
- t₀: Startzeitpunkt des Reinigungsschrittes R
- m: die im Regenerationsvorgang freiwerdende Wassermenge
- Δt_{A}: Absorbtionsvorgang
- I: energiesparende erste Betriebsart ohne Sterilisation
- II: energieaufwändige zweite Betriebsart mit Sterilisation

## Patentansprüche

1. Geschirrspülmaschine, insbesondere Haushaltsgeschirrspülmaschine, mit einem mit Spülgut bestückbaren Spülraum und mit einer Kontrolleinrichtung (25), insbesondere Steuer- und/oder Kontrolleinrichtung zur Einstellung, insbesondere Steuerung und/oder Regelung, von Teilprogrammschritten eines Spülgangs, etwa Vorspülen (V), Reinigen (R), Zwischenspülen (Z), Klarspülen (K) und Trocknen (T), **dadurch gekennzeichnet, dass** die Geschirrspülmaschine eine Heißluft-Sterilisationseinheit (20) aufweist, die eine ein reversibel dehydrierbares Trocknungsmittel aufweisende Trocknungseinrichtung (22) umfasst, wobei die Trocknungseinrichtung (22) eingerichtet ist, der Spülraum-Luft Feuchtigkeit zu entziehen, und wobei mit der Heißluft-Sterilisationseinheit (20) zur Sterilisation des im Spülraum angeordneten Spülguts heiße und trockene Luft in den Spülraum einleitbar ist, wobei mittels der Kontrolleinrichtung (25) der Spülgang in einer energiesparenden ersten Betriebsart (I) ohne Sterilisation oder in einer energieaufwändigen zweiten Betriebsart (II) mit der Sterilisation des Spülguts durchführbar ist.

2. Geschirrspülmaschine nach Anspruch 1, **dadurch gekennzeichnet, dass** die Heißluft-Sterilisationseinheit (20) einen Lufteinlass (27) aufweist, über den die zur Sterilisation erforderliche heiße und trockene Luft, insbesondere während der Durchführung des jeweiligen Spülgangs, in den Spülraum einleitbar ist.

3. Geschirrspülmaschine nach Anspruch 1 oder 2, **dadurch gekennzeichnet, dass** die heiße und trockene Luft während des den Spülgang abschließenden Trocknungsschrittes (T) in den Spülraum einleitbar ist.

4. Geschirrspülmaschine nach einem der vorhergehenden Ansprüche, **dadurch gekennzeichnet, dass** die Heißluft-Sterilisationseinheit (20) einen Luftauslass (19) aufweist, über den die feuchte Spülraum-Luft aus dem Spülraum in die Sterilisationseinheit (20) führbar ist.

5. Geschirrspülmaschine nach Anspruch 4, **dadurch gekennzeichnet, dass** die Sterilisationseinheit (20) zusammen mit dem Spülraum in einen geschlossenen Luftkreislauf geschaltet ist, mittels dem feuchte Spülraum-Luft nach erfolgter Trocknung und Erwärmung als trockene und heiße Luft in den Spülraum rückführbar ist.

6. Geschirrspülmaschine nach einem der vorhergehenden Ansprüche, **dadurch gekennzeichnet, dass** die Trocknungseinrichtung (22) eingerichtet ist, im Trocknungsschritt (T) des jeweiligen Spülgangs der Spülraum-Luft Feuchtigkeit zu entziehen und diese Spülraum-Luft zu erhitzen, sowie als trockene und heiße Luft in den Spülraum rückzuführen.

7. Geschirrspülmaschine nach einem der vorhergehenden Ansprüche, **dadurch gekennzeichnet, dass** die zur Sterilisation von der Heißluft-Sterilisationseinheit (20) in den Spülraum eingeleitete Luft eine Feuchte (ϕ im Bereich kleiner als 20% und eine Temperatur im Bereich zwischen 60°C und 80°C aufweist.

8. Geschirrspülmaschine nach einem der vorhergehenden Ansprüche, **dadurch gekennzeichnet, dass** die Geschirrspülmaschine einen benutzerseitig betätigbaren Umschalter (26) aufweist, bei dessen Betätigung zwischen der ersten und der zweiten Betriebsart (I, II) umschaltbar ist.

9. Geschirrspülmaschine nach einem der Ansprüche 6 bis 8, **dadurch gekennzeichnet, dass** zur Erhitzung der zur Sterilisation in den Spülraum eingeleiteten Luft Absorptionswärme nutzbar ist, die beim Entziehen der Feuchtigkeit in der Trocknungseinrichtung (22) entsteht.

10. Geschirrspülmaschine nach einem der vorhergehenden Ansprüche 6 bis 9, **dadurch gekennzeichnet, dass** in einer Luftleitung (21) zwischen dem Spülraum und der Trocknungseinrichtung (22) ein Heizelement (24) vorgesehen ist, und dass das Heizelement (24) zur Durchführung der Sterilisation die in die Trocknungseinrichtung (22) geleitete Luft erwärmt.

11. Geschirrspülmaschine nach Anspruch 10, **dadurch gekennzeichnet, dass** in einem Regenerationsvorgang (Δt_{R}) heiße Luft durch die Trocknungseinrichtung (22) führbar ist, wodurch die in der Trocknungseinrichtung (22) gespeicherte Wassermenge (m) als heißer Wasserdampf in den Spülraum rückführbar ist, und dass die für den Regenerationsvorgang (Δt_{R}) benötigte Luft vom Heizelement (24) erwärmbar ist.

12. Geschirrspülmaschine nach Anspruch 10 oder 11, **dadurch gekennzeichnet, dass** die Kontrolleinrichtung (25) das Heizelement (24) im Sterilisationsvorgang mit im Vergleich zum Regenerationsvorgang (Δt_{R}) reduzierter Leistung und/oder getaktet ansteuert.

13. Verfahren zum Betreiben einer Geschirrspülmaschine nach einem der vorhergehenden Ansprüche.

## Claims

1. Dishwasher, in particular household dishwasher, with a dishwasher interior which may contain items to be washed and with a monitoring facility (25), in particular control and/or monitoring facility for setting, in particular controlling and/or regulating, partial program steps of a wash cycle, such as pre-rinsing (V), cleaning (R), intermediate rinsing (Z), rinse-aiding (K) and drying (T), **characterised in that** the dishwasher has a hot air sterilisation unit (20), which comprises a drying device (22) having reversibly dehydratable drying means, wherein the drying device (22) is set up to remove moisture from the air in the dishwasher interior, and wherein by means of the hot air sterilisation unit (20), hot and dry air can be introduced into the dishwasher interior to sterilise the items to be washed arranged in the dishwasher interior, wherein by means of the control device (25), the wash cycle can be carried out in an energy-saving first operating mode (I) without sterilisation or in an energy-intensive second operating mode (II) with the sterilisation of the items to be washed.

2. Dishwasher according to claim 1, **characterised in that** the hot air sterilisation unit (20) has an air inlet (27) via which the hot and dry air required for sterilisation, in particular during the execution of the respective wash cycle, can be introduced into the dishwasher interior.

3. Dishwasher according to claim 1 or 2, **characterised in that** the hot and dry air can be introduced into the dishwasher interior during the drying step (T) concluding the wash cycle.

4. Dishwasher according to one of the preceding claims, **characterised in that** the hot air sterilisation unit (20) has an air outlet (19) via which the damp air from the dishwasher interior can be conducted out of the dishwasher interior into the sterilisation unit (20).

5. Dishwasher according to claim 4, **characterised in that** the sterilisation unit (20) is connected together with the dishwasher interior in a closed air circuit, by means of which damp air in the dishwasher interior can be recirculated as dry and hot air into the dishwasher interior once it has been dried and heated.

6. Dishwasher according to one of the preceding claims, **characterised in that** the drying device (22) is set up to remove dampness from the air of the dishwasher interior in the drying step (T) of the respective wash cycle and to heat this air of the dishwasher interior as well as to recirculate it into the dishwasher interior as dry and hot air.

7. Dishwasher according to one of the preceding claims, **characterised in that** the air introduced into the dishwasher interior for sterilisation by the hot air sterilisation unit (20) has a dampness (ϕ) in the region of less than 20% and a temperature in the region of between 60°C and 80°C.

8. Dishwasher according to one of the preceding claims, **characterised in that** the dishwasher has a switch (26) actuatable by a user, the actuation of which can be switched between the first and the second mode of operation (I, II).

9. Dishwasher according to one of claims 6 to 8, **characterised in that** to heat the air introduced into the dishwasher interior for sterilisation, absorption heat can be used, which arises when removing the dampness in the drying device (22).

10. Dishwasher according to one of the preceding claims 6 to 9, **characterised in that** a heating element (24) is provided in an air line (21) between the dishwasher interior and the drying device (22) and **in that** the heating element (24) heats the air guided into the drying device (22) for execution of the sterilisation.

11. Dishwasher according to claim 10, **characterised in that** hot air can be conducted through the drying device (22) in a regeneration process (Δt_{R}), wherein the quantity of water (m) stored in the drying device (22) can be recirculated as hot water vapour into the dishwasher interior (22), and that the air required for the regeneration process (Δt_{R}) can be heated by the heating element (24).

12. Dishwasher according to claim 10 or 11, **characterised in that** the control device (25) controls the heating element (24) in the sterilisation process with reduced power compared with the regeneration process (Δt_{R}) and/or by clock control.

13. Method for operating a dishwasher according to one of the preceding claims.

## Revendications

1. Lave-vaisselle, en particulier lave-vaisselle ménager, avec un espace de lavage pouvant être chargé de vaisselle et avec un dispositif de contrôle (25), en particulier un dispositif de commande et/ou de contrôle pour le réglage, en particulier la commande et/ou la régulation d'étapes de programme partielles d'un cycle de lavage, par exemple le prélavage (V), le lavage (R), le rinçage intermédiaire (Z), le rinçage (K) et le séchage (T), **caractérisé en ce que** le lave-vaisselle présente une unité de stérilisation à air chaud (20), qui comprend un dispositif de séchage (22) présentant un moyen de séchage déshydrogénable réversible, dans lequel le dispositif de séchage (22) est aménagé afin d'extraire de l'humidité à l'air de l'espace de lavage, et dans lequel l'unité de stérilisation à air chaud (20) permet d'introduire de l'air chaud et sec dans l'espace de lavage pour la stérilisation de la vaisselle se trouvant dans l'espace de lavage, dans lequel le dispositif de contrôle (25) permet de réaliser le cycle de lavage dans un premier mode de fonctionnement (I) économe en énergie sans stérilisation ou dans un deuxième mode de fonctionnement (II) énergivore avec stérilisation de la vaisselle.

2. Lave-vaisselle selon la revendication 1, **caractérisé en ce que** l'unité de stérilisation à air chaud (20) présente une entrée d'air (27) via laquelle l'air chaud et sec nécessaire à la stérilisation peut être introduit dans l'espace de lavage, en particulier durant l'exécution du cycle de lavage respectif.

3. Lave-vaisselle selon la revendication 1 ou 2, **caractérisé en ce que** l'air chaud et sec peut être introduit dans l'espace de lavage durant une étape de séchage (T) terminant le cycle de lavage.

4. Lave-vaisselle selon l'une des revendications précédentes, **caractérisé en ce que** l'unité de stérilisation à air chaud (20) présente une sortie d'air (19) via laquelle l'air de l'espace de lavage humide peut être mené de l'espace de lavage dans l'unité de stérilisation (20).

5. Lave-vaisselle selon la revendication 4, **caractérisé en ce que** l'unité de stérilisation (20) est couplée avec l'espace de lavage dans un circuit d'air fermé, au moyen duquel l'air de l'espace de lavage humide peut être renvoyé, après séchage et chauffage, sous forme d'air chaud et sec dans l'espace de lavage.

6. Lave-vaisselle selon l'une des revendications précédentes, **caractérisé en ce que** le dispositif de séchage (22) est aménagé afin d'extraire, dans l'étape de séchage (T) du cycle de lavage respectif l'humidité de l'air de l'espace de lavage et de chauffer cet air de l'espace de lavage, ainsi que de le renvoyer sous forme d'air chaud et sec dans l'espace de lavage.

7. Lave-vaisselle selon l'une des revendications précédentes, **caractérisé en ce que** l'air introduit par l'unité de stérilisation à air chaud (20) dans l'espace de lavage à des fins de stérilisation présente une humidité (ϕ) inférieure à 20% et une température dans la plage entre 60°C et 80°C.

8. Lave-vaisselle selon l'une des revendications précédentes, **caractérisé en ce que** le lave-vaisselle présente un commutateur (26) activable par l'utilisateur, lequel permet de passer du premier au deuxième mode de fonctionnement (I, II) et vice versa.

9. Lave-vaisselle selon l'une des revendications 6 à 8, **caractérisé en ce que** de la chaleur d'absorption générée dans le dispositif de séchage (22) lors de l'extraction de l'humidité peut s'utiliser afin de chauffer l'air introduit dans l'espace de lavage à des fins de stérilisation.

10. Lave-vaisselle selon l'une des revendications précédentes 6 à 9, **caractérisé en ce qu'**un élément chauffant (24) est prévu dans le conduit d'air (21) entre l'espace de lavage et le dispositif de séchage (22) et **en ce que** l'élément chauffant (24) chauffe l'air introduit dans le dispositif de séchage (22) pour l'exécution de la stérilisation.

11. Lave-vaisselle selon la revendication 10, **caractérisé en ce que** dans un processus de régénération (Δt_{R}), de l'air chaud peut être mené à travers le dispositif de séchage (22), suite à quoi la quantité d'eau (m) emmagasinée dans le dispositif de séchage (22) peut être renvoyée sous forme de vapeur d'eau chaude dans l'espace de lavage, et **en ce que** l'air nécessaire au processus de régénération (Δt_{R}) peut être chauffé par l'élément chauffant (24).

12. Lave-vaisselle selon la revendication 10 ou 11, **caractérisé en ce que** le dispositif de contrôle (25) commande l'élément chauffant (24) durant le processus de stérilisation selon une puissance réduite et/ou cadencée par rapport au processus de régénération (Δt_{R}).

13. Procédé d'exploitation d'un lave-vaisselle selon l'une des revendications précédentes.
